# EUROPÄISCHE PATENTSCHRIFT

(11) **EP 2 044 598 B1**
(45) Veröffentlichungstag und Bekanntmachung des Hinweises auf die Patenterteilung: **20.03.2013**
(21) Anmeldenummer: 07718382.0
(22) Anmeldetag: 12.04.2007
(51) Int. Cl.: H01B 9/00

(54) **ELEKTRISCHES KABEL, INSBESONDERE BATTERIEKABEL FÜR KRAFTFAHRZEUGE**
ELECTRICAL CABLE, IN PARTICULAR BATTERY CABLE FOR MOTOR VEHICLES
CÂBLE ÉLECTRIQUE, NOTAMMENT CÂBLE DE BATTERIE POUR VÉHICULES AUTOMOBILES

(30) Priorität: 02.06.2006 AT 9602006
(43) Veröffentlichungstag der Anmeldung: 08.04.2009
(73) Patentinhaber: Gebauer & Griller Kabelwerke Gesellschaft m.b.H., A-2170 Poysdorf (AT)
(72) Erfinder: FRÖSCHL, Karl Franz, 2171 Herrnbaumgarten (AT)
(74) Vertreter: Hehenberger, Reinhard
(86) Internationale Anmeldenummer: PCT/AT2007/000165
(87) Internationale Veröffentlichungsnummer: WO 2007/140488

(56) Entgegenhaltungen:
- DE-A1- 2 439 512
- US-A- 3 706 955

## Beschreibung

Die gegenständliche Erfindung betrifft ein elektrisches Kabel, insbesondere Batteriekabel für Kraftfahrzeuge, mit mindestens einem aus einem Metall bestehenden und mit einer elektrischen Isolierung ausgebildeten elektrischen Leiter, welcher durch mehrere nebeneinander angeordnete und gegeneinander sowie gegenüber der Isolierung verschiebbare Teilleiter gebildet ist, wobei die einzelnen Teilleiter jeweils einen zumindest angenähert rechteckigen, insbesondere einen angenähert quadratischen Querschnitt aufweisen.

Ein derartiges Kabel ist aus der US 3 706 955 A bekannt.

Kraftfahrzeuge werden in steigendem Ausmaß mit elektrischen und elektronischen Geräten ausgestattet, welche zur Steuerung einer Vielzahl von Funktionen des Fahrbetriebes dienen. Zur elektrischen Speisung des Starters und der elektrischen sowie elektronischen Geräte dient eine Batterie, welche von einem gleichfalls im Kraftfahrzeug angeordneten Generator aufgeladen wird.

In Personenkraftfahrzeugen befinden sich in der Regel der Starter und der Generator nahe dem Motor der Personenkraftfahrzeuge und somit in deren vorderem Bereich. Demgegenüber befindet sich in der Regel die Batterie im Heckbereich der Personenkraftfahrzeuge. Zur Verbindung des Generators bzw. des Starters mit der Batterie dient ein Stromkabel, welches einen relativ großen Querschnitt aufweist.

Gemäß dem Stand der Technik sind elektrische Kabel im Querschnitt angenähert kreisförmig ausgebildet. Der Vorteil derartiger sog. Rundkabel besteht darin, dass sie nach allen Richtungen hin umbiegbar sind, wodurch sie in Kraftfahrzeugen in beliebiger Weise verlegt werden können. Der Nachteil derartiger Rundkabel besteht jedoch darin, dass sie einen Durchmesser von etwa 10 mm bis 20 mm aufweisen, wodurch bei deren Verlegung Räume benötigt werden, welche an manchen Stellen der Kraftfahrzeuge nicht zur Verfügung stehen.

Es ist weiters auch bekannt, elektrische Kabel in Form von sog. Flachkabeln auszubilden. Derartige Kabel können in sehr platzsparender Weise, z.B. an der Innenwand der Fahrzeugkarosserie, verlegt werden. Allerdings sind sie deshalb nicht den Erfordernissen entsprechend, da sie nur aus ihrer Ebene herausgebogen aber deshalb nicht in ihrer eigenen Ebene verbogen werden können, da hierdurch die Isolierung beschädigt werden würde.

Aus der JP 8-273447 A ist ein elektrisches Kabel bekannt, welches mehrere Teilleiter aufweist, welche sich innerhalb der Isolierung befinden, wobei zwischen den einzelnen Teilleitern und der Isolierung Gleitschichten angeordnet sind. Hierdurch sind diese Teilleiter innerhalb der Isolierung beweglich, wodurch das Kabel in ein Flachkabel oder in ein Rundkabel umgeformt werden kann. Dieses bekannte Kabel entspricht jedoch deshalb nicht den technischen Erfordernissen, da die einzelnen Teilleiter gegeneinander in beliebiger Weise beweglich sind, wodurch bei einer Verbiegung des Kabels keinerlei Formstabilität gewährleistet ist.

Aus der EP 887806 A2 ist weiters ein elektrisches Kabel bekannt, welches einen innerhalb der Isolierung befindlichen gegenüber dieser festen Teilleiter sowie mindestens einen gegenüber dem ersten Teilleiter und der Isolierung verschiebbaren zweiten Teilleiter aufweist. Auch dieses elektrische Kabel entspricht jedoch deshalb nicht den technischen Erfordernissen, da es bei einer Verbiegung gleichfalls keinerlei Formstabilität aufweist.

Anders ausgedrückt werden bei einem Verbiegen dieses bekannten Kabels die einzelnen Teilleiter in beliebiger Weise gegeneinander bewegt, weswegen die angestrebte Querschnittsform nicht erzielbar ist.

Der gegenständlichen Erfindung liegt somit die Aufgabe zugrunde, ein elektrisches Kabel zu schaffen, welches bei einem Verbiegen deshalb die erforderliche Formstabilität aufweist, da die einzelnen Teilleiter aneinander geführt sind. Zudem soll ein elektrisches Kabel geschaffen werden, welches sowohl aus seiner Ebene heraus als auch in seiner Ebene beliebig verbogen werden kann, wobei der Widerstand, welcher einem Verbiegen entgegengesetzt wird, in beiden Biegerichtungen angenähert gleich groß ist.

Diese Aufgabe wird erfindungsgemäß dadurch gelöst, dass die einzelnen Teilleiter mit ebenen Flächen aneinander liegen und dass die Teilleiter einen im Querschnitt zumindest angenähert rechteckigen Leiter in Funktion eines Flachkabels bilden.

Vorzugsweise befinden sich zwischen den Teilleitern jeweils Gleitschichten.

Nach einer Ausführungsform sind nebeneinander mehrere Teilleiter vorgesehen, welche einen im Querschnitt angenähert rechteckigen Leiter in Funktion eines Flachkabels bilden.

Sofern sich nebeneinander mehrere Teilleiter befinden, kann sich zwischen einer ersten Gruppe von Teilleitern und einer zweiten Gruppe von Teilleitern ein Steg befinden, welcher mit der Isolierung einstückig ist. Insbesondere können sich nebeneinander vier Teilleiter befinden, wobei sich der mit der Isolierung einstückige Steg zwischen dem zweiten Teilleiter und dem dritten Teilleiter befindet.

Der Gegenstand der Erfindung ist nachstehend anhand von zwei in der Zeichnung dargestellten Ausführungsbeispielen näher erläutert. Es zeigt:
- FIG.1: ein erfindungsgemäßes elektrisches Kabel nach Art eines Flachkabels, im Querschnitt

Das in FIG.1 dargestellte Kabel besteht aus einem metallischen Leiter 1, welcher von einer elektrischen Isolierung 2 umhüllt ist. Der elektrische Leiter 1 besteht aus vier nebeneinander angeordneten Teilleitern 11, 12, 13 und 14, welche jeweils einen angenähert quadratischen Querschnitt aufweisen. Zwischen den Teilleitern 11 bis 14 und der Isolierung 2 befinden sich jeweils Gleitschichten 3. Zudem ist die Isolierung 2 durch einen zwischen den Teilleitern 12 und 13 befindlichen Steg 21 verbunden, welcher mit der Isolierung 2 einstückig ist.

Dadurch, dass der elektrische Leiter 1 durch vier Teilleiter 11 bis 14 gebildet ist, welche angenähert quadratische Querschnitte aufweisen, liegen die einzelnen Teilleiter mit ebenen Flächen aneinander, wodurch sie bei einem Verbiegen des Kabels aneinander geführt sind. Hierdurch kommt diesem Kabel eine große Formstabilität zu. Diese Formstabilität wird zudem durch den Steg 21 verbessert. Da sich weiters zwischen den Teilleitern 11 bis 14 und der Isolierung 2 bzw. dem Steg 21 jeweils Gleitschichten 3 befinden, kann dieses elektrische Kabel, obwohl es nach Art eines Flachkabels ausgebildet ist, nicht nur aus seiner Ebene herausgebogen werden, sondern kann es vielmehr auch in seiner Ebene beliebig verbogen werden, wobei das Widerstandsmoment, welches einem Verbiegen entgegengesetzt wird, in beiden Richtungen angenähert gleich groß ist.

Die elektrischen Leiter 1 sind z.B. aus Kupfer oder aus Aluminium hergestellt.

Maßgeblich für die durch diese Ausbildung erzielte vorteilhafte Funktion ist, dass die einzelnen Teilleiter einen zumindest angenähert rechteckigen, insbesondere einen quadratischen Querschnitt aufweisen, wodurch die aneinander liegenden Teilleiter immer mit ebenen Seitenflächen aneinander liegen, wobei sie längs dieser Seitenflächen aneinander geführt und gegeneinander verschiebbar sind. Diese gute Verschiebbarkeit wird insbesondere durch die zwischen den aneinander liegenden Flächen befindlichen Gleitschichten bewirkt.

## Patentansprüche

1. Elektrisches Kabel, insbesondere Batteriekabel für Kraftfahrzeuge, mit mindestens einem aus einem Metall bestehenden und mit einer elektrischen Isolierung (2) ausgebildeten elektrischen Leiter (1), welcher durch mehrere nebeneinander angeordnete und gegeneinander sowie gegenüber der Isolierung (2) verschiebbare Teilleiter (11 bis 14) gebildet ist, wobei die einzelnen Teilleiter (11 bis 14) jeweils einen zumindest angenähert rechteckigen, insbesondere einen angenähert quadratischen Querschnitt aufweisen, **dadurch gekennzeichnet, dass** die einzelnen Teilleiter (11 bis 14) mit ebenen Flächen aneinander liegen und dass die Teilleiter (11 bis 14) einen im Querschnitt zumindest angenähert rechteckigen Leiter (1) in Funktion eines Flachkabels bilden.

2. Elektrisches Kabel nach Anspruch 1, **dadurch gekennzeichnet, dass** sich zwischen den Teilleitern (11 bis 14) jeweils Gleitschichten (3) befinden.

3. Elektrisches Kabel nach Anspruch 1 oder 2, **dadurch gekennzeichnet, dass** sich nebeneinander mehrere Teilleiter (11 bis 14) befinden, wobei sich zwischen einer ersten Gruppe von Teilleitern (11, 12) und einer zweiten Gruppe von Teilleitern (13, 14) ein Steg (21) befindet, welcher mit der Isolierung (2) einstückig ist.

4. Elektrisches Kabel nach Anspruch 3, **dadurch gekennzeichnet, dass** sich nebeneinander vier Teilleiter (11 bis 14) befinden, wobei sich der mit der Isolierung (2) einstückige Steg (21) zwischen dem zweiten Teilleiter (12) und dem dritten Teilleiter (13) befindet.

## Claims

1. An electrical cable, particularly a battery cable for motor vehicles, comprising at least one electrical conductor (1) that is made from a metal and having an electrical insulator (2), which conductor is formed by a plurality of adjacently arranged subconductors (11 to 14) that are movable towards each other and with respect to the insulator (2), wherein each of the individual subconductors (11 to 14) has an at least approximately rectangular, particularly an approximately square cross section, **characterized in that** the individual subconductors (11 to 14) lie with flat surfaces against each other and that the subconductors (11 to 14) form a conductor (1) having an at least approximately rectangular cross section to serve as a flat cable.

2. The electrical cable according to claim 1, **characterized in that** lubricating layers (3) are located between each of the subconductors (11 to 14).

3. The electrical cable according to claim 1 or 2, **characterized in that** multiple subconductors (11 to 14) are located side by side, wherein a bridge (21) is positioned between a first group of subconductors (11, 12) and a second group of subconductors (13, 14), which bridge is constructed as a single part with the insulator (2).

4. The electrical cable according to claim 3, **characterized in that** four subconductors (11 to 14) are located side by side, wherein the bridge (21) that is constructed as a single part with the insulator (2) is positioned between the second subconductor (12) and the third subconductor (13).

## Revendications

1. Câble électrique, notamment câble de batterie pour véhicules automobiles, comportant au moins un conducteur électrique (1) constitué d'un métal et conçu avec une isolation électrique (2), qui est formé par plusieurs conducteurs partiels (11 à 14) disposés côte à côté et déplaçables les uns contre les autres ainsi que par rapport à l'isolation (2), dans lequel les conducteurs partiels individuels (11 à 14) présentent respectivement une section transversale au moins approximativement rectangulaire, notamment approximativement quadratique, **caractérisé en ce que** les conducteurs partiels individuels (11 à 14) reposent l'un sur l'autre par des surfaces planes et **en ce que** les conducteurs partiels (11 à 14) forment un conducteur (1) à coupe transversale au moins approximativement rectangulaire en fonction d'un câble plat.

2. Câble électrique selon la revendication 1, **caractérisé en ce que** des couches de glissement (3) se trouvent respectivement entre les conducteurs partiels (11 à 14).

3. Câble électrique selon les revendications 1 ou 2, **caractérisé en ce que** plusieurs conducteurs partiels (11 à 14) se trouvent côté à côté, dans lequel un gradin (21) se trouve entre un premier groupe de conducteurs partiels (11, 12) et un deuxième groupe de conducteurs partiels (13, 14), lequel est en un seul tenant avec l'isolation (2).

4. Câble électrique selon la revendication 3, **caractérisé en ce que** quatre conducteurs partiels (11 à 14) se trouvent côte à côte, dans lequel le gradin (21) en un seul tenant avec l'isolation (2) se trouve entre le deuxième conducteur partiel (12) et le troisième conducteur partiel (13).
